# EUROPÄISCHE PATENTSCHRIFT

(11) **EP 2 206 113 B1**
(45) Veröffentlichungstag und Bekanntmachung des Hinweises auf die Patenterteilung: **27.04.2011**
(21) Anmeldenummer: 08802737.0
(22) Anmeldetag: 01.10.2008
(51) Int. Cl.: G10L 21/02, H04S 5/02

(54) **VORRICHTUNG UND VERFAHREN ZUM ERZEUGEN EINES MULTIKANALSIGNALS MIT EINER SPRACHSIGNALVERARBEITUNG**
DEVICE AND METHOD FOR GENERATING A MULTI-CHANNEL SIGNAL USING VOICE SIGNAL PROCESSING
DISPOSITIF ET PROCÉDÉ PERMETTANT DE GÉNÉRER UN SIGNAL MULTICANAL PAR TRAITEMENT D'UN SIGNAL VOCAL

(30) Priorität: 12.10.2007 DE 102007048973
(43) Veröffentlichungstag der Anmeldung: 14.07.2010
(73) Patentinhaber: Fraunhofer-Gesellschaft zur Förderung der angewandten Forschung e.V., 80686 München (DE)
(72) Erfinder: UHLE, Christian, 90489 Nürnberg (DE); HELLMUTH, Oliver, 91052 Erlangen (DE); HERRE, Jürgen, 91054 Buckenhof (DE); POPP, Harald, 90587 Tuchenbach (DE); KASTNER, Thorsten, 96342 Stockheim/Reitsch (DE)
(74) Vertreter: Zimmermann, Tankred Klaus
(86) Internationale Anmeldenummer: PCT/EP2008/008324
(87) Internationale Veröffentlichungsnummer: WO 2009/049773

(56) Entgegenhaltungen:
- EP-A- 1 021 063
- WO-A-99/53612
- US-A1- 2005 027 528
- US-B1- 7 003 452
- LESLIE SHAPIRO: "Crutchfield. 5.1-channel Sound: From the studio to your home theater" INTERNET CITATION, [Online] 23. September 2003 (2003-09-23), XP007906527 Gefunden im Internet: URL:http://www.crutchfield.com/learn/revie ws/20030923/5_1_sound.html> [gefunden am 2008-12-03]
- ANDREAS WALTHER ET AL: "Using Transient Suppression in Blind Multi-channel Upmix Algorithms" AUDIO ENGINEERING SOCIETY CONVENTION PAPER, NEW YORK, NY, US, Bd. 122, 5. Mai 2007 (2007-05-05), Seiten 1-10, XP007902389

## Beschreibung

Die vorliegende Erfindung bezieht sich auf das Gebiet der Audiosignalverarbeitung und insbesondere auf die Erzeugung mehrerer Ausgangskanäle aus weniger Eingangskanälen, wie z. B. einem (mono) Kanal oder zwei (stereo) Eingangskanälen.

Eine entsprechende Vorrichtung geht beispielsweise aus der EP 1 021 063 hervor.

Multikanal-Audiomaterial wird mehr und mehr populär. Dies hat dazu geführt, dass inzwischen auch viele Endbenutzer Multikanal-Wiedergabesysteme besitzen. Dies ist hauptsächlich darauf zurückzuführen, dass DVDs immer populärer werden, und dass daher auch viele Benutzer von DVDs inzwischen 5.1-Multikanal-Ausrüstungen haben. Solche Wiedergabesysteme bestehen im allgemeinen aus drei Lautsprechern L (Links), C (Center) und R (Rechts), die typischerweise vor dem Benutzer angeordnet sind, und zwei Lautsprechern Ls und Rs, die hinter dem Benutzer angeordnet sind, und typischerweise noch aus einem LFE-Kanal, der auch Niederfrequenz-Effekt-Kanal oder Subwoofer genannt wird. Ein solches Kanal-Szenario ist in Fig. 5b und in Fig. 5c angedeutet. Während die Positionierung der Lautsprecher L, C, R, Ls, Rs, bezüglich des Benutzers wie in den Figuren 10 und 11 gezeichnet vorgenommen werden sollte, damit der Benutzer einen möglichst guten Höreindruck bekommt, ist die Positionierung des LFE-Kanals (in Figs. 5b und 5c nicht gezeigt) nicht so entscheidend, da das Ohr bei derart niedrigen Frequenzen keine Lokalisierung vornehmen kann und der LFE-Kanal somit irgendwo, wo er aufgrund seiner beträchtlichen Größe nicht stört, angeordnet werden kann.

Ein solches Mehrkanalsystem erzeugt mehrere Vorteile gegenüber einer typischen Stereo-Reproduktion, die eine Zweikanal-Reproduktion ist, wie sie z.B. in Fig. 5a gezeigt ist. Auch außerhalb der optimalen mittigen Hörposition ergibt sich eine verbesserte Stabilität des vorderen Höreindrucks, der auch als "Front Image" bezeichnet wird, und zwar aufgrund des Mitten-Kanals. Es ergibt sich somit ein größerer "Sweet-Spot", wobei "Sweet Spot" für die optimale Hörposition steht.

Ferner hat der Zuhörer ein besseres Gefühl des "Eintauchens" in die Audioszene aufgrund der beiden hinteren Lautsprecher Ls und Rs.

Dennoch existiert eine riesige Anzahl an im Besitz des Benutzers befindlichen oder allgemein verfügbaren Audiomaterials, das nur als Stereomaterial existiert, das also nur zwei Kanäle hat, nämlich den linken Kanal und den rechten Kanal. Typische Tonträger für solche Stereostücke sind Kompakt-Disks.

Um ein solches Stereomaterial über eine 5.1-Multikanal-Audioanlage abzuspielen, hat man zwei Optionen, die gemäß der ITU empfohlen werden.

Die erste Option besteht darin, den linken und den rechten Kanal über den linken und den rechten Lautsprecher des Multikanal-Wiedergabesystems abzuspielen. Nachteilig an dieser Lösung ist jedoch, dass man die Vielzahl der bereits bestehenden Lautsprecher nicht ausnutzt, dass man also das Vorhandensein des Center-Lautsprechers und der beiden hinteren Lautsprecher nicht vorteilhaft ausnutzt.

Eine andere Option besteht darin, die zwei Kanäle in ein Multikanalsignal umzuwandeln. Dies kann während der Wiedergabe oder durch eine spezielle Vorverarbeitung geschehen, welche alle sechs Lautsprecher des beispielsweise vorhandenen 5.1- Wiedergabesystems vorteilhaft ausnutzt und damit zu einem verbesserten Höreindruck führt, wenn das Hochmischen oder der "Upmix" von zwei Kanälen auf 5 bzw. 6 Kanäle fehlerfrei durchgeführt wird.

Nur dann hat die zweite Option, also die Verwendung sämtlicher Lautsprecher des Mehrkanalsystems einen Vorteil gegenüber der ersten Lösung, wenn man also keine Upmix-Fehler begeht. Solche Upmix-Fehler können insbesondere störend sein, wenn Signale für die hinteren Lautsprecher, welche auch als Ambience-Signale oder Umgebungssignale bekannt sind, nicht fehlerfrei erzeugt werden.

Eine Möglichkeit, diesen sogenannten Upmix-Prozess durchzuführen, ist unter dem Stichwort "Direct Ambience-Konzept" bekannt. Die Direktschallquellen werden durch die drei vorderen Kanäle derart wiedergegeben, dass sie von dem Benutzer an der gleichen Position wie in der ursprünglichen Zweikanalversion wahrgenommen werden. Die ursprüngliche Zweikanalversion ist in Fig. 5a schematisch dargestellt, und zwar am Beispiel verschiedener Drum-Instrumente.

Fig. 5b zeigt eine hochgemischte Version des Konzepts, bei der alle ursprünglichen Schallquellen, also die Drum-Instrumente wieder von den drei vorderen Lautsprecher L, C und R wiedergegeben werden, wobei zusätzlich von den beiden hinteren Lautsprechern spezielle Umgebungssignale ausgegeben werden. Der Ausdruck "Direkt-Schallquelle" wird somit dazu verwendet, um einen Ton zu beschreiben, der nur und direkt von einer diskreten Schallquelle wie beispielsweise einem Drum-Instrument oder einem anderen Instrument oder allgemein einem speziellen Audioobjekt kommt, wie es schematisch z.B. in Fig. 5a anhand eines Drum-Instruments dargestellt ist. Irgendwelche zusätzlichen Töne, wie beispielsweise aufgrund von Wandreflexionen etc. sind in einer solchen Direktschallquelle nicht vorhanden. In diesem Szenario bestehen die Schallsignale, die von den beiden hinteren Lautsprechern Ls, Rs in Fig. 5b abgegeben werden, nur aus Umgebungssignalen, die in der ursprünglichen Aufzeichnung vorhanden sind oder nicht. Solche Umgebungssignale oder "Ambience"-Signale gehören nicht zu einer einzigen Schallquelle, sondern tragen zur Reproduktion der Raumakustik einer Aufzeichnung bei und führen somit zu dem sogenannten "Eintauch"-Gefühl des Zuhörers.

Ein weiteres Alternativkonzept, das als "In-the-Band"-Konzept bezeichnet ist, ist in Fig. 5c schematisch dargestellt. Jeder Schalltyp, also Direktschallquellen und umgebungs-artige Töne werden alle um den Zuhörer herum positioniert. Die Position eines Tons ist unabhängig von seiner Charakteristik (Direktschallquellen oder umgebungs-artige Töne) und hängt nur von dem spezifischen Entwurf des Algorithmus ab, wie es z.B. in Fig. 5c dargestellt ist. So wurde in Fig. 5c durch den Upmix-Algorithmus bestimmt, dass die beiden Instrumente 1100 und 1102 seitlich bezüglich des Zuhörers positioniert werden, während die beiden Instrumente 1104 und 1106 vor dem Benutzer positioniert werden. Dies führt dazu, dass die beiden hinteren Lautsprecher Ls, Rs nunmehr auch Anteile der beiden Instrumente 1100 und 1102 enthalten und nicht mehr nur umgebungs-artige Töne, wie es bei Fig. 5b noch der Fall war, wo dieselben Instrumente alle vor dem Benutzer positioniert worden sind.

Die Fachveröffentlichung "C. Avendano und J.M. Jot: "Ambience Extraction and Synthesis from Stereo Signals for Multichannel Audio Upmix", IEEE International Conference on Acoustics, Speech and Signal Processing, ICASSP 02, Orlando, Fl, May 2002" offenbart eine Frequenzbereichstechnik, um Umgebungsinformationen in Stereo-Audiosignalen zu identifizieren und zu extrahieren. Dieses Konzept basiert auf der Berechnung einer Inter-Kanal-Kohärenz und einer nichtlinearen Abbildungsfunktion, die es erlauben soll, Zeit-Frequenz-Regionen in dem Stereosignal zu bestimmen, die hauptsächlich aus Umgebungs-Komponenten bestehen. Umgebungssignale werden dann synthetisiert und verwendet, um die hinteren Kanäle oder "Surround"-Kanäle Ls, Rs (Figs. 10 und 11) eines Multikanal-Wiedergabesystems zu speichern.

In der Fachveröffentlichung "R. Irwan und Ronald M. Aarts: "A method to convert stereo to multi-channel sound", The proceedings of the AES 19th International Conference, Schloss Elmau, Deutschland, Juni 21-24, Seiten 139-143, 2001" wird ein Verfahren präsentiert, um ein Stereosignal in ein Multikanalsignal umzuwandeln. Das Signal für die Surround-Kanäle wird unter Verwendung einer Kreuzkorrelationstechnik berechnet. Eine Hauptkomponentenanalyse (PCA; PCA = Principle Component Analysis) wird verwendet, um einen Vektor zu berechnen, der eine Richtung des dominanten Signals anzeigt. Dieser Vektor wird dann von einer ZweiKanal-Darstellung auf eine Drei-Kanal-Darstellung abgebildet, um die drei vorderen Kanäle zu erzeugen.

Alle bekannten Techniken versuchen auf verschiedene Arten und Weisen die Ambience-Signale bzw. Umgebungssignale aus dem ursprünglichen Stereosignal zu extrahieren oder sogar aus Rauschen bzw. weiteren Informationen zu synthetisieren, wobei zur Synthese der Ambience-Signale auch Informationen, welche nicht im Stereosignal sind, verwendet werden können. Letztendlich geht es jedoch immer darum, Informationen aus dem Stereosignal zu extrahieren bzw. Informationen in ein Wiedergabe-Szenario einzuspeisen, die nicht explizit vorliegen, da typischerweise nur ein Zweikanal-Stereosignal und gegebenenfalls irgendwelche Zusatzinformationen bzw. Metainformationen zur Verfügung stehen.

Nachfolgend wird auf weitere bekannte Upmix- bzw. Hochmisch-Verfahren eingegangen, die ohne Steuerparameter arbeiten. Solche Hochmisch-Verfahren werden auch als Blind-Hochmischverfahren oder "Blind-Upmixing"-Verfahren bezeichnet.

Die meisten derartigen Techniken, um aus einem Monokanal ein so genanntes Pseudo-Stereophonie-Signal zu erzeugen (also ein 1-auf-2-Upmix), sind nicht signaladaptiv. Dies bedeutet, dass sie ein Monosignal immer gleich verarbeiten, unabhängig davon, welcher Inhalt in dem Monosignal enthalten ist. Solche Systeme arbeiten oft mit einfachen Filterstrukturen und/oder Zeitverzögerungen, um die erzeugten Signale zu dekorrelieren, beispielsweise durch Verarbeiten des Einkanal-Eingangssignals durch ein Paar von so genannten komplementären Kammfiltern, wie es in M. Schroeder, "An artificial stereophonic effect obtained from using a single signal", JAES, 1957, beschrieben ist. Ein weiterer Überblick solcher Systeme findet sich in C. Faller, "Pseudo stereophony revisited", Proceedings of the AES 118nd Convention, 2005.

Darüber hinaus existiert auch die Technik der Umgebungssignal-Extraktion (Ambience Extraction) unter Verwendung einer nicht-negativen Matrixfaktorisierung, insbesondere im Kontext eines 1-auf-N-Upmix, wobei N größer als zwei ist. Hier wird eine Zeit-Frequenz-Verteilung (TFD; TFD = time-frequency distribution) des Eingangssignals berechnet, beispielsweise mittels einer Kurzzeit-FourierTransformation. Ein Schätzwert der TFD der DirektsignalKomponenten wird mittels eines numerischen Optimierungsverfahrens abgeleitet, das als nicht-negative Matrixfaktorisierung bezeichnet wird. Ein Schätzwert für die TFD des Umgebungssignals wird durch Berechnen der Differenz der TFD des Eingangssignals und des Schätzwerts der TFD für das Direktsignal bestimmt. Die Re-Synthese bzw. Synthese des Zeitsignals des Umgebungssignals wird unter Verwendung des Phasenspektrogramms des Eingangssignals ausgeführt. Eine zusätzliche Nachverarbeitung wird optional durchgeführt, um die Hörerfahrung des erzeugten Multikanalsignals zu verbessern. Dieses Verfahren ist ausführlich in C. Uhle, A. Walther, O. Hellmuth und J. Herre in "Ambience separation from mono recordings using non-negative matrix factorization", Proceedings of the AES 30th Conference 2007, beschrieben.

Beim Hochmischen von Stereoaufzeichnungen existieren verschiedene Techniken. Eine Technik besteht in der Verwendung von Matrix-Decodierern. Matrix-Decodierer sind unter dem Stichwort Dolby Pro Logic II, DTS Neo: 6 oder HarmanKardon/Lexicon Logic 7 bekannt und in nahezu jedem Audio/Video-Empfänger enthalten, der heutzutage verkauft wird. Als Nebenprodukt ihrer beabsichtigten Funktionalität sind diese Verfahren auch in der Lage, ein blindes Hochmischen durchzuführen. Diese Decodierer verwenden Interkanal-Differenzen und signaladaptive Steuermechanismen, um Multikanal-Ausgangssignale zu erzeugen.

Wie es bereits dargelegt worden ist, werden auch Frequenzbereichs-Techniken verwendet, die von Avendano und Jot beschrieben worden sind, um die Umgebungs-Information (ambience information) in Stereoaudiosignalen zu identifizieren und zu extrahieren. Dieses Verfahren basiert auf der Berechnung eines Interkanal-Kohärenz-Index und einer nichtlinearen Abbildungsfunktion, wodurch es ermöglicht wird, die Zeit-Frequenz-Regionen zu bestimmen, die hauptsächlich aus Umgebungssignal-Komponenten bestehen. Die Umgebungssignale werden nachfolgend synthetisiert und verwendet, um die Surround-Kanäle des Multikanal-Wiedergabesystems zu speisen.

Ein Bestandteil des Direkt/Umgebungs-Hochmisch-Prozesses besteht in der Extraktion eines Umgebungssignals, das in die beiden hinteren Kanäle Ls, Rs eingespeist wird. Es existieren bestimmte Anforderungen an ein Signal, dass es als umgebungsartiges Signal im Kontext eines Direkt/Umgebungs-Hochmisch-Prozesses verwendet wird. Eine Voraussetzung besteht darin, dass keine relevanten Teile der Direktschallquellen hörbar sein sollen, um die Direktschallquellen sicher vor dem Hörer lokalisieren zu können. Dies ist besonders dann wichtig, wenn das Audiosignal Sprache oder einen oder mehrere unterscheidbare Sprecher enthält. Sprachsignale, die dagegen von einer Menschenmenge erzeugt werden, müssen nicht unbedingt den Hörer stören, wenn sie nicht vor dem Hörer lokalisiert sind.

Wenn eine spezielle Menge an Sprachkomponenten durch die hinteren Kanäle reproduziert werden würde, würde dies dazu führen, dass die Position des oder der wenigen Sprecher von vorne nach hinten bzw. ein Stück weit zum Benutzer oder sogar hinter den Benutzer platziert wird, was in einer sehr störenden Schallwahrnehmung resultiert. Besonders in dem Fall, in dem Audio- und Videomaterial gleichzeitig dargeboten wird, wie beispielsweise in einem Kino, ist ein solcher Eindruck besonders störend.

Eine Grundvoraussetzung für das Tonsignal eines Kinofilms (eines Soundtracks) besteht darin, dass der Höreindruck mit dem Eindruck konform gehen soll, der durch die Bilder erzeugt wird. Hörbare Hinweise zur Lokalisation sollten also nicht zu sichtbaren Hinweisen zur Lokalisation im Gegensatz stehen. Folglich sollte die entsprechende Sprache dann, wenn ein Sprecher auf dem Bildschirm zu sehen ist, ebenfalls vor dem Benutzer platziert sein.

Dasselbe gilt für alle anderen Audiosignale, d. h. ist nicht unbedingt auf Situationen begrenzt, bei denen gleichzeitig Audiosignale und Videosignale dargeboten werden. Solche anderen Audiosignale sind beispielsweise Rundfunksignale oder Hörbücher. Ein Hörer ist daran gewöhnt, dass Sprache von den vorderen Kanälen erzeugt wird, wobei er sich dann, wenn auf einmal Sprache von den hinteren Kanälen kommen würde, wahrscheinlich umdrehen würde, um seinen üblichen Eindruck wiederherzustellen.

Um die Qualität der Umgebungssignale zu verbessern, wird in der deutschen Patentanmeldung DE 102006017280.9-55 vorgeschlagen, ein einmal extrahiertes Umgebungssignal einer Transientendetektion zu unterziehen und eine Transientenunterdrückung herbeizuführen, ohne wesentliche Einbußen an Energie in dem Umgebungssignal zu erreichen. Hierzu wird eine Signalsubstitution vorgenommen, um Bereiche mit Transienten durch entsprechende Signale ohne Transienten, jedoch mit annähernd der gleichen Energie, zu ersetzen.

Das AES Convention Paper "Descriptor-based specialization", J. Monceaux, F. Pachet u. a., 28. - 31. Mai 2005, Barcelona, Spanien, offenbart eine deskriptorenbasierte Spatialisierung, bei der auf der Basis von extrahierten Deskriptoren detektierte Sprache gedämpft werden soll, indem nur der Mitte-Kanal stumm geschaltet wird. Hierzu wird ein Sprachextraktor verwendet. Eine Anschlag- und Einschwingzeit werden verwendet, um Modifikationen des Ausgangssignals zu glätten. So kann ein Multikanal-Soundtrack ohne Sprache aus einem Film extrahiert werden. Wenn eine bestimmte Stereo-Nachhalleigenschaft in dem ursprünglichen Stereo-Downmixsignal vorhanden ist, führt dies dazu, dass ein Hochmisch-Tool diesen Nachhall auf jeden Kanal mit Ausnahme des Mitten-Kanals verteilt, so dass ein Nachhall zu hören ist. Um dies zu unterbinden, wird eine dynamische Pegelsteuerung für L, R, Ls und Rs durchgeführt, um den Nachhall einer Stimme zu dämpfen.

Die US 6 914 988 zeigt beispielsweise eine Vorrichtung zur Verbesserung der Sprachwiedergrade in Mehrkanal system. Die Aufgabe der vorliegenden Erfindung besteht darin, ein Konzept zum Erzeugen eines Multikanalsignals mit einer Anzahl von Ausgangskanälen zu schaffen, das einerseits flexibel und andererseits ein qualitativ hochwertiges Produkt liefert.

Diese Aufgabe wird durch eine Vorrichtung zum Erzeugen eines Multikanalsignals gemäß Patentanspruch 1, ein Verfahren zum Erzeugen eines Multikanalsignals gemäß Anspruch 23 oder ein Computerprogramm gemäß Patentanspruch 24 gelöst.

Der vorliegenden Erfindung liegt die Erkenntnis zugrunde, dass Sprachkomponenten in den hinteren Kanälen, also in den Umgebungskanälen unterdrückt werden, damit die hinteren Kanäle sprachkomponentenfrei sind. Hierzu wird ein Eingangssignal mit einem oder mehreren Kanälen hoch gemischt, um einen Direktsignalkanal zu liefern und um einen Umgebungssignalkanal oder je nach Implementierung bereits den modifizierten Umgebungssignalkanal zu liefern. Ein Sprachdetektor ist vorgesehen, um in dem Eingangssignal, dem Direktkanal oder dem Umgebungskanal nach Sprachkomponenten zu suchen, wobei solche Sprachkomponenten in zeitlichen und/oder frequenzmäßigen Abschnitten oder auch in Bestandteilen einer orthogonalen Zerlegung beispielsweise auftreten können. Ein Signalmodifizierer ist vorgesehen, um das vom Hochmischer erzeugte Direktsignal oder eine Kopie des Eingangssignals dahin gehend zu modifizieren, dass dort die Sprachsignalkomponenten unterdrückt werden, während die Direktsignalkomponenten in den entsprechenden Abschnitten, die Sprachsignalkomponenten umfassen, weniger oder nicht gedämpft werden. Ein solches modifiziertes Umgebungskanalsignal wird dann zur Erzeugung von Lautsprechersignalen für entsprechende Lautsprecher verwendet.

Wurde jedoch das Eingangssignal modifiziert, so wird das vom Hochmischer erzeugte Umgebungssignal direkt verwendet, da dort bereits die Sprachkomponenten unterdrückt sind, da das das zugrunde liegende Audiosignal ebenfalls bereits unterdrückte Sprachkomponenten hatte. In diesem Fall wird jedoch dann, wenn der Hochmisch-Prozess auch einen Direktkanal erzeugt, der Direktkanal nicht auf der Basis des modifizierten Eingangssignals berechnet, sondern auf der Basis des unmodifizierten Eingangssignals, um zu erreichen, dass selektiv die Sprachkomponenten unterdrückt werden, und zwar nur in dem Umgebungskanal, nicht jedoch in dem Direktkanal, in dem die Sprachkomponenten ja ausdrücklich erwünscht sind.

Damit wird verhindert, dass eine Reproduktion von Sprachkomponenten in den hinteren Kanälen bzw. Umgebungssignalkanälen stattfindet, die ansonsten den Zuhörer stören oder sogar verwirren würde. Folglich wird erfindungsgemäß sichergestellt, dass Dialoge und andere Sprache, die von einem Zuhörer verstehbar ist, die also eine Spektralcharakteristik hat, die für Sprache typisch ist, vor dem Zuhörer platziert wird.

Dieselben Anforderungen existieren auch für das In-Band-Konzept, bei dem ebenfalls erwünscht wird, dass Direktsignale nicht in den hinteren Kanälen platziert werden, sondern vor den Zuhörer und gegebenenfalls seitlich vom Zuhörer, jedoch nicht hinter dem Zuhörer, wie es in Fig. 5c gezeigt ist, bei dem die Direktsignalkomponenten (und auch die Umgebungssignalkomponenten) alle vor dem Hörer platziert sind.

Erfindungsgemäß wird also eine signalabhängige Verarbeitung vorgenommen, um die Sprachkomponenten in den hinteren Kanälen bzw. in dem Umgebungssignal zu entfernen oder zu unterdrücken. Hierzu werden zwei wesentliche Schritte vorgenommen, nämlich das Erfassen des Auftretens von Sprache und das Unterdrücken von Sprache, wobei das Erfassen des Auftretens von Sprache im Eingangssignal, im Direktkanal oder im Umgebungskanal vorgenommen werden kann, und wobei das Unterdrücken von Sprache im Umgebungskanal direkt oder indirekt im Eingangssignal vorgenommen werden kann, das dann verwendet wird, um den Umgebungskanal zu erzeugen, wobei dieses modifizierte Eingangssignal nicht dazu verwendet wird, um den Direktkanal zu erzeugen.

Erfindungsgemäß wird also erreicht, dass dann, wenn man ein Multikanal-Surround-Signal aus einem Audiosignal mit weniger Kanälen erzeugt, welches Sprachkomponenten enthält, sichergestellt wird, dass die resultierenden Signale für die vom Benutzer aus gesehen hinteren Kanäle eine minimale Menge an Sprache umfassen, um das ursprüngliche Ton-Bild vor dem Benutzer (Front-Image) zu erhalten. Wenn eine spezielle Menge an Sprachkomponenten durch die hinteren Kanäle reproduziert werden würde, würde die Position der Sprecher außerhalb des vorderen Bereichs positioniert werden, und zwar irgendwo zwischen dem Zuhörer und den vorderen Lautsprechern oder in extremen Fällen sogar hinter dem Zuhörer. Dies würde in einer sehr störenden Schallwahrnehmung resultieren, besonders wenn die Audiosignale gleichzeitig mit visuellen Signalen dargeboten werden, wie es beispielsweise in Filmen der Falls ist. Daher enthalten viele Multikanal-Film-Soundtracks kaum Sprachkomponenten in den hinteren Kanälen. Erfindungsgemäß werden Sprachsignalkomponenten detektiert und an geeigneter Stelle unterdrückt.

Bevorzugte Ausführungsbeispiele der vorliegenden Erfindung werden nachfolgend Bezug nehmend auf die beiliegenden Zeichnungen detailliert erläutert. Es zeigen:
- Fig. 1: ein Blockschaltbild eines Ausführungsbeispiels der vorliegenden Erfindung;
- Fig. 2: eine Zuordnung von Zeit/Frequenz-Abschnitten eines Analysesignals und eines Umgebungskanals bzw. Eingangssignals zur Erläuterung der "ent- sprechenden Abschnitte";
- Fig. 3: eine Umgebungssignalmodifikation gemäß einem bevorzugten Ausführungsbeispiel der vorliegenden Erfindung;
- Fig. 4: eine Kooperation zwischen einem Sprachdetektor und einem Umgebungssignalmodifizierer gemäß einem weiteren Ausführungsbeispiel der vorliegenden Er- findung;
- Fig. 5a: ein Stereo-Wiedergabe-Szenario mit Direktquellen (Schlaginstrumenten) und diffusen Komponenten;
- Fig. 5b: ein Multikanal-Wiedergabe-Szenario, bei dem alle Direktschaltquellen durch die vorderen Kanäle wiedergegeben werden und diffuse Komponenten durch alle Kanäle wiedergegeben werden, wobei dieses Szenario auch als Direkt-Umgebung-Konzept bezeichnet wird;
- Fig. 5c: ein Multikanal-Wiedergabe-Szenario, bei dem diskrete Schaltquellen auch durch hintere Kanäle zumindest teilweise wiedergegeben werden können und bei dem Umgebungskanäle nicht oder weniger als in Fig. 5b durch die hinteren Lautsprecher wiedergegeben werden;
- Fig. 6a: ein weiteres Ausführungsbeispiel mit einer Sprachdetektion im Umgebungskanal und einer Modi- fikation des Umgebungskanals;
- Fig. 6b: ein Ausführungsbeispiel mit Sprachdetektion im Eingangssignal und Modifikation des Umgebungska- nals;
- Fig. 6c: ein Ausführungsbeispiel mit einer Sprachdetektion im Eingangssignal und einer Modifikation des Ein- gangssignals;
- Fig. 6d: ein weiteres Ausführungsbeispiel mit einer Sprachdetektion im Eingangssignal und einer Modi- fikation im Umgebungssignal, wobei die Modifika- tion speziell auf die Sprache abgestimmt ist;
- Fig. 7: ein Ausführungsbeispiel mit bandweiser Verstär- kungsfaktorberechnung basierend auf einem Band- passsignal/Subbandsignal; und
- Fig. 8: eine detailliertere Darstellung eines Verstär- kungsberechnungsblocks von Fig. 7.

Fig. 1 zeigt ein Blockschaltbild einer Vorrichtung zum Erzeugen eines Multikanalsignals 10, das in Fig. 1 derart gezeigt ist, dass es einen linken Kanal L, einen rechten Kanal R, einen Mitte-Kanal C, einen LFE-Kanal, einen linken hinteren Kanal LS und einen rechten hinteren Kanal RS aufweist. Es sei darauf hingewiesen, dass die vorliegende Erfindung jedoch auch für beliebige andere Darstellungen als für diese gewählte 5.1-Darstellung geeignet ist, beispielsweise für eine 7.1-Darstellung oder auch für eine 3.0-Darstellung, wobei hier nur ein linker Kanal, ein rechter Kanal und ein Mitte-Kanal erzeugt wird. Das Multikanalsignal 10 mit den beispielsweise sechs Kanälen, die in Fig. 1 gezeigt sind, wird aus einem Eingangssignal 12 bzw. "x" erzeugt, das eine Anzahl von Eingangskanälen hat, wobei die Anzahl von Eingangskanälen 1 oder größer als 1 ist und beispielsweise gleich 2 ist, wenn ein Stereo-Downmix eingegeben wird. Generell ist jedoch die Anzahl der Ausgangskanäle größer als die Anzahl der Eingangskanäle.

Die in Fig. 1 gezeigte Vorrichtung umfasst einen Hochmischer 14 zum Hochmischen des Eingangssignals 12, um wenigstens einen Direktsignalkanal 15 und einen Umgebungssignalkanal 16 oder gegebenenfalls einen modifizierten Umgebungssignalkanal 16' zu erzeugen. Ferner ist ein Sprachdetektor 18 vorgesehen, der ausgebildet ist, um als Analysesignal das Eingangssignal 12 zu verwenden, wie es bei 18a vorgesehen ist, oder um den Direktsignalkanal 15 zu verwenden, wie es bei 18b vorgesehen ist, oder um ein anderes Signal zu verwenden, das im Hinblick auf das zeitliche/frequenzmäßige Auftreten bzw. im Hinblick auf seine Charakteristik, was Sprachkomponenten betrifft, ähnlich zum Eingangssignal 12 ist. Der Sprachdetektor detektiert einen Abschnitt des Eingangssignals, des Direktkanals oder z. B. auch des Umgebungskanals, wie es bei 18c dargestellt ist, in dem ein Sprachanteil auftritt. Dieser Sprachanteil kann ein signifikanter Sprachanteil sein, also z. B. ein Sprachanteil, dessen Spracheigenschaft abhängig von einem bestimmten qualitativen oder quantitativen Maß abgeleitet worden ist, wobei das qualitative Maß und das quantitative Maß eine Schwelle überschreitet, die auch als Spracherfassungsschwelle bezeichnet wird.

Bei einem quantitativen Maß wird eine Spracheigenschaft mit einem numerischen Wert quantifiziert, und dieser numerische Wert wird mit einer Schwelle verglichen. Bei einem qualitativen Maß wird eine Entscheidung pro Abschnitt vorgenommen, die durch eines oder mehrere Entscheidungskriterien vorgenommen werden kann. Solche Entscheidungskriterien können beispielsweise verschiedene quantitative Merkmale sein, die untereinander verglichen/gewichtet oder irgendwie verarbeitet werden, um zu einer Ja/Nein-Entscheidung zu kommen.

Die in Fig. 1 gezeigte Vorrichtung umfasst ferner einen Signalmodifizierer 20, der ausgebildet ist, um das ursprüngliche Eingangssignal zu modifizieren, wie es bei 20a gezeigt ist, oder der ausgebildet ist, um den Umgebungskanal 16 zu modifizieren. Wenn der Umgebungskanal 16 modifiziert wird, gibt der Signalmodifizierer 20 einen modifizierten Umgebungskanal 21 aus, während dann, wenn das Eingangssignal 20a modifiziert wird, ein modifiziertes Eingangssignal 20b zum Hochmischer 14 ausgegeben wird, der dann den modifizierten Umgebungskanal 16' z. B. durch denselben Hochmischvorgang erzeugt, der für den Direktkanal 15 verwendet worden ist. Sollte dieser Hochmischprozess aufgrund des modifizierten Eingangssignals 20b ebenfalls zu einem Direktkanal führen, so würde dieser Direktkanal verworfen werden, da als Direktkanal ein Direktkanal erfindungsgemäß verwendet wird, der von dem unmodifizierten (ohne Sprachunterdrückung) Eingangssignal 12 und nicht von dem modifizierten Eingangssignal 20b abgeleitet worden ist.

Der Signalmodifizierer ist ausgebildet, um Abschnitte des wenigstens einen Umgebungskanals oder des Eingangssignals zu modifizieren, wobei diese Abschnitte zeitliche oder frequenzmäßige Abschnitte oder Anteile einer orthogonalen Zerlegung beispielsweise sein können. Insbesondere werden die Abschnitte modifiziert, die den Abschnitten entsprechen, die von dem Sprachdetektor detektiert worden sind, so dass der Signalmodifizierer, wie es dargestellt worden ist, den modifizierten Umgebungskanal 21 oder das modifizierte Eingangssignal 20b erzeugt, in dem ein Sprachanteil gedämpft oder eliminiert ist, wobei der Sprachanteil in dem entsprechenden Abschnitt des Direktkanals weniger oder am besten überhaupt nicht gedämpft worden ist.

Darüber hinaus umfasst die in Fig. 1 gezeigte Vorrichtung eine Lautsprechersignalausgabeeinrichtung 22 zum Ausgeben von Lautsprechersignalen in einem Wiedergabeszenario, wie beispielsweise dem in Fig. 1 beispielhaft gezeigten 5.1-Szenario, wobei jedoch auch ein 7.1-Szenario, ein 3.0-Szenario oder ein anderes oder noch höheres Szenario ebenfalls möglich ist. Insbesondere werden zum Erzeugen der Lautsprechersignale für ein Wiedergabeszenario der wenigstens eine Direktkanal und der wenigstens eine modifizierte Umgebungskanal verwendet, wobei der modifizierte Umgebungskanal entweder vom Signalmodifizierer 20 stammen kann, wie es bei 21 gezeigt ist, oder vom Hochmischer 14 stammen kann, wie es bei 16' gezeigt ist.

Wenn beispielsweise zwei modifizierte Umgebungskanäle 21 geliefert werden, so könnten diese beiden modifizierten Umgebungskanäle direkt in die beiden Lautsprechersignale Ls, Rs eingespeist werden, während die Direktkanäle nur in die drei vorderen Lautsprecher L, R, C eingespeist werden, so dass eine komplette Aufteilung zwischen Umgebungssignalkomponenten und Direktsignalkomponenten stattgefunden hat. Die Direktsignalkomponenten befinden sich dann alle vor dem Benutzer und die Umgebungssignalkomponenten befinden sich alle hinter dem Benutzer. Alternativ können auch Umgebungssignalkomponenten typischerweise zu einem kleineren Prozentsatz auch in die vorderen Kanäle eingebracht werden, so dass z. B. das in Fig. 5b gezeigte Direkt/Umgebungs-Szenario entsteht, bei dem nicht nur von Surround-Kanälen Umgebungssignale erzeugt werden, sondern auch von den vorderen Lautsprechern z. B. L, C, R.

Wird dagegen das In-Band-Szenario bevorzugt, so werden Umgebungssignalkomponenten ebenfalls hauptsächlich von den vorderen Lautsprechern z. B. L, R, C ausgegeben, wobei jedoch auch Direktsignalkomponenten zumindest teilweise in die beiden hinteren Lautsprecher Ls, Rs eingespeist werden. Um nämlich eine Platzierung der beiden Direktsignalquellen 1100 und 1102 in Fig. 5c an den gezeigten Orten zu erreichen, wird der Anteil der Quelle 1100 im Lautsprecher L etwa genauso groß sein wie im Lautsprecher Ls, damit gemäß einer typischen Panning-Regel die Quelle 1100 in der Mitte zwischen L und Ls platziert werden kann. Die Lautsprechersignalausgabeeinrichtung 22 kann somit je nach Implementierung ein direktes Durchleiten eines eingangsseitig eingespeisten Kanals bewirken oder kann eine Abbildung der Umgebungskanäle und der Direktkanäle, beispielsweise durch ein In-Band-Konzept oder ein Direkt/Umgebungs-Konzept vornehmen, derart, dass eine Verteilung der Kanäle auf die einzelnen Lautsprecher stattfindet und letztendlich, um das tatsächliche Lautsprechersignal zu erzeugen, eine Aufsummation der Anteile aus den einzelnen Kanälen erfolgen kann.

Fig. 2 zeigt eine Zeit/Frequenz-Aufteilung eines Analysesignals im oberen Abschnitt und eines Umgebungskanals oder Eingangssignals in einem unteren Abschnitt. Insbesondere ist entlang der horizontalen Achse die Zeit aufgetragen und ist entlang der vertikalen Achse die Frequenz aufgetragen. Dies bedeutet, dass in Fig. 2 für jedes Signal 15 Zeit/Frequenz-Kacheln oder Zeit/Frequenz-Abschnitte gezeichnet sind, die im Analysesignal und im Umgebungskanal/Eingangssignal die gleiche Nummer haben. Dies bedeutet, dass der Signalmodifizierer 20 z. B. dann, wenn der Sprachdetektor 18 im Abschnitt 22 ein Sprachsignal detektiert, den Abschnitt des Umgebungskanals/Eingangssignals irgendwie verarbeitet, wie beispielsweise dämpft, komplett eliminiert oder durch ein Synthesesignal substituiert, das keine Spracheigenschaft hat. Es sei darauf hingewiesen, dass bei der vorliegenden Erfindung die Aufteilung nicht so selektiv sein muss, wie es in Fig. 2 gezeigt ist. Stattdessen kann auch bereits eine zeitliche Detektion einen zufrieden stellenden Effekt liefern, wobei dann ein bestimmter zeitlicher Abschnitt des Analysesignals, beispielsweise von Sekunde 2 zu Sekunde 2,1 als Sprachsignal enthaltend detektiert wird, um dann den Abschnitt des Umgebungskanals oder des Eingangssignals ebenfalls zwischen Sekunde 2 und 2,1 zu verarbeiten, um eine Sprachunterdrückung zu erreichen.

Alternativ kann auch eine orthogonale Zerlegung durchgeführt werden, z. B. mittels einer Hauptkomponentenanalyse, wobei dann sowohl im Umgebungskanal oder Eingangssignal als auch im Analysesignal dieselbe Komponentenzerlegung verwendet wird. Dann werden bestimmte Komponenten, die als Sprachkomponenten im Analysesignal detektiert worden sind, im Umgebungskanal bzw. Eingangssignal gedämpft oder komplett unterdrückt bzw. eliminiert. Es wird also je nach Implementierung ein Abschnitt im Analysesignal detektiert, wobei dann dieser Abschnitt nicht unbedingt im Analysesignal, sondern gegebenenfalls auch in einem anderen Signal verarbeitet wird.

Fig. 3 zeigt eine Implementierung eines Sprachdetektors in Kooperation mit einem Umgebungskanalmodifizierer, wobei der Sprachdetektor lediglich eine Zeitinformation liefert, also, wenn Fig. 2 betrachtet wird, lediglich breitbandig den ersten, zweiten, dritten, vierten oder fünften Zeitabschnitt identifiziert und diese Information dem Umgebungskanalmodifizierer 20 über eine Steuerleitung 18d (Fig. 1) mitteilt. Der Sprachdetektor 18 und der Umgebungskanalmodifizierer 20, die synchron arbeiten oder die gepuffert arbeiten, erreichen zusammen, dass in dem zu modifizierenden Signal, das beispielsweise das Signal 12 oder das Signal 16 sein kann, das Sprachsignal bzw. die Sprachkomponente gedämpft ist, während sichergestellt wird, dass eine solche Dämpfung des entsprechenden Abschnitts im Direktkanal nicht oder nur weniger auftritt. Je nach Implementierung kann dies dadurch erreicht werden, dass der Hochmischer 14 ohne Rücksicht auf Sprachkomponenten arbeitet, wie beispielsweise in einem Matrixverfahren oder in einem anderen Verfahren, das keine spezielle Sprachverarbeitung durchführt. Das dadurch gewonnene Direktsignal wird dann ohne weitere Verarbeitung der Ausgabeeinrichtung 22 zugeführt, während das Umgebungssignal im Hinblick auf eine Sprachunterdrückung verarbeitet wird.

Alternativ kann dann, wenn der Signalmodifizierer das Eingangssignal einer Sprachunterdrückung unterzieht, der Hochmischer 14 gewissermaßen zweimal arbeiten, um einerseits auf der Basis des ursprünglichen Eingangssignals die Direktkanalkomponente zu extrahieren, um aber auf der Basis des modifizierten Eingangssignals 20b den modifizierten Umgebungskanal 16' zu extrahieren. Hier würde derselbe Hochmisch-Algorithmus zweimal ablaufen, jedoch unter Verwendung eines jeweils anderen Eingangssignals, wobei in dem einen Eingangssignal die Sprachkomponente gedämpft ist und im anderen Eingangssignal die Sprachkomponente nicht gedämpft ist.

Je nach Implementierung hat der Umgebungskanalmodifizierer eine Funktionalität einer Breitbanddämpfung oder eine Funktionalität einer Hochpassfilterung, wie es nachfolgend noch dargelegt wird.

Nachfolgend werden anhand der Fig. 6a, 6b, 6c und 6d verschiedene Implementierungen der erfindungsgemäßen Vorrichtung dargelegt.

In Fig. 6a wird das Umgebungssignal a aus dem Eingangssignal x extrahiert, wobei diese Extraktion ein Teil der Funktionalität des Hochmischens 14 ist. Das Auftreten von Sprache wird in dem Umgebungssignal a detektiert. Das Detektionsergebnis d wird im Umgebungskanalmodifizierer 20 verwendet, der das modifizierte Umgebungssignal 21 berechnet, in dem Sprachanteile unterdrückt sind.

Fig. 6b zeigt eine zur Fig. 6a dahin gehend unterschiedliche Konfiguration, dass das Eingangssignal und nicht das Umgebungssignal dem Sprachdetektor 18 als Analysesignal 18a zugeführt wird. Insbesondere wird das modifizierte Umgebungskanalsignal aₛ ähnlich der Konfiguration von Fig. 6a berechnet, wobei jedoch die Sprache im Eingangssignal detektiert wird. Dies wird dadurch motiviert, dass die Sprachkomponenten im Allgemeinen im Eingangssignal x deutlicher auffindbar sind als im Umgebungssignal a. Somit kann durch die in Fig. 6b gezeigte Konfiguration eine höhere Zuverlässigkeit erreicht werden.

In Fig. 6c wird das sprachmodifizierte Umgebungssignal aₛ aus einer Version xₛ des Eingangssignals extrahiert, das bereits einer Sprachsignalunterdrückung unterzogen worden ist. Da die Sprachkomponenten in x typischerweise prominenter hervortreten als in einem extrahierten Umgebungssignal ist ihre Unterdrückung sicherer und nachhaltiger durchzuführen als in Fig. 6a. Nachteil der in Fig. 6c gezeigten Konfiguration im Vergleich zu der Konfiguration in Fig. 6a ist, dass mögliche Artefakte der Sprachunterdrückung und den Umgebungsextraktionsprozess abhängig vom Typ des Extraktionsverfahrens noch vergrößert werden könnten. Allerdings wird in Fig. 6c die Funktionalität des Umgebungskanalextraktors 14 nur dazu verwendet, den Umgebungskanal aus dem modifizierten Audiosignal zu extrahieren. Der Direktkanal wird jedoch nicht aus dem modifizierten Audiosignal xₛ (20b) extrahiert, sondern auf der Basis des ursprünglichen Eingangssignals x (12).

Bei der in Fig. 6d gezeigten Konfiguration wird das Umgebungssignal a aus dem Eingangssignal x durch den Hochmischer extrahiert. Das Auftreten von Sprache wird im Eingangssignal x detektiert. Ferner werden durch einen Sprachanalysator 30 zusätzliche Seiteninformationen e berechnet, die die Funktionalität des Umgebungskanalmodifizierers 20 zusätzlich steuern. Diese Seiteninformationen werden direkt aus dem Eingangssignal berechnet und können die Position von Sprachkomponenten in einer Zeit/Frequenz-Darstellung, beispielsweise in Form eines Spektrogramms von Fig. 2 sein oder können weitere Zusatzinformationen sein, auf die nachfolgend noch näher eingegangen wird.

Nachfolgend wird detaillierter auf die Funktionalität des Sprachdetektors 18 eingegangen. Die Aufgabe einer Sprachdetektion besteht darin, eine Mischung aus Audiosignalen zu analysieren, um eine Wahrscheinlichkeit abzuschätzen, dass Sprache präsent ist. Das Eingangssignal kann ein Signal sein, das aus einer Vielzahl von unterschiedlichen Typen von Audiosignalen zusammengesetzt sein kann, beispielsweise aus einem Musiksignal, aus Rauschen oder aus speziellen Toneffekten, wie sie von Kinofilmen bekannt sind. Eine Möglichkeit zur Sprachdetektion besteht darin, ein Mustererkennungssystem einzusetzen. Unter Mustererkennung versteht man das Analysieren von Rohdaten und das Durchführen einer speziellen Verarbeitung basierend auf einer Kategorie eines Musters, das man in den Rohdaten entdeckt hat. Insbesondere beschreibt der Ausdruck "Muster" oder "Pattern" eine zugrunde liegende Ähnlichkeit, die zwischen den Messungen von Objekten gleicher Kategorien (Klassen) zu finden ist. Die Basisoperationen eines Mustererkennungssystems bestehen in dem Erfassen, also der Aufnahme der Daten unter Verwendung eines Wandlers, einer Vorverarbeitung, einer Merkmalsextraktion und einer Klassifikation, wobei diese Grundoperationen in der angegebenen Reihenfolge durchgeführt werden können.

Üblicherweise werden Mikrophone als Sensoren für ein Spracherfassungssystem eingesetzt. Eine Vorbereitung kann eine A/D-Wandlung, ein Resampling oder eine Rauschreduktion umfassen. Die Merkmalsextraktion ist die Berechnung von charakteristischen Merkmalen für jedes Objekt aus den Messungen. Die Merkmale werden derart gewählt, dass sie unter Objekten derselben Klasse ähnlich sind, dass also eine gute Intra-Klassen-Kompaktheit erreicht wird und dass sie unterschiedlich sind für Objekte unterschiedlicher Klassen, so dass eine Inter-Klassen-Trennbarkeit erreicht wird. Eine dritte Anforderung besteht darin, dass die Merkmale robust bezüglich Rauschen, Umgebungsbedingungen und für die menschliche Wahrnehmung irrelevanten Transformationen des Eingangssignals sein sollten. Die Merkmalsextraktion kann in zwei getrennte Stufen aufgeteilt werden. Die erste Stufe ist die Merkmalsberechnung und die zweite Stufe ist die Merkmalsprojektion oder Transformation auf eine im Allgemeinen orthogonale Basis, um eine Korrelation zwischen Merkmalsvektoren zu minimieren und um die Dimensionalität der Merkmale zu reduzieren, indem Elemente mit niedriger Energie nicht verwendet werden.

Die Klassifikation ist der Prozess der Entscheidung, ob Sprache vorhanden ist oder nicht, und zwar basierend auf den extrahierten Merkmalen und einem trainierten Klassifizierer. So sei folgende Gleichung gegeben. ${Ω}_{XY} = \left\{\left({x}_{1}, {y}_{1}\right), …, \left({x}_{l}, {y}_{l}\right)\right\} , {x}_{i} ∈ {ℜ}^{n} , y ∈ Y = \left\{1, …, c\right\}$

In der obigen Gleichung wird eine Menge von Trainingsvektoren Ω_{xy} definiert, wobei Merkmalsvektoren durch xᵢ bezeichnet werden und der Satz von Klassen durch Y. Für eine grundsätzliche Spracherfassung gilt also, dass Y zwei Werte hat, nämlich {Sprache, Nicht-Sprache}.

In der Trainingsphase werden die Merkmale xᵢ aus bezeichneten Daten berechnet, d. h. aus Audiosignalen, bei denen bekannt ist, zu welcher Klasse y dieselben gehören. Nach einer Vollendung des Trainings hat der Klassifizierer die Charakteristika aller Klassen gelernt.

In der Anwendungsphase des Klassifizierers werden die Merkmale aus den unbekannten Daten wie in der Trainingsphase berechnet und projiziert und vom Klassifizierer aufgrund der im Training erlangten Kenntnis über die Charakteristika der Klassen klassifiziert.

Nachfolgend wird auf spezielle Implementierungen der Sprachunterdrückung eingegangen, wie sie beispielsweise durch den Signalmodifizierer 20 durchgeführt werden können. So können verschiedene Verfahren eingesetzt werden, um Sprache in einem Audiosignal zu unterdrücken. Hierbei gibt es Verfahren, die aus dem Gebiet der Sprachverstärkung und Rauschreduktion für Kommunikationsanwendungen bekannt sind. Ursprünglich wurden Sprachverstärkungsverfahren dazu verwendet, um die Sprache in einer Mischung aus Sprache und Hintergrundrauschen zu verstärken. Solche Methoden können modifiziert werden, um auch das Gegenteil zu bewirken, nämlich eine Unterdrückung von Sprache, wie sie für die vorliegende Erfindung durchgeführt wird.

So existieren Lösungsansätze zur Sprachverstärkung und Rauschreduktion, die die Koeffizienten einer Zeit/Frequenz-Darstellung gemäß einem Schätzwert des Grads des Rauschens, das in einem solchen Zeit/Frequenz-Koeffizienten enthalten ist, dämpfen oder verstärken. Wenn keine zusätzlichen Informationen über ein Hintergrundrauschen bekannt sind, beispielsweise a-priori-Informationen oder Informationen, die durch einen speziellen Rauschsensor gemessen werden, wird eine Zeit/Frequenz-Darstellung aus einer verrauschten Messung gewonnen, beispielsweise unter Verwendung spezieller Minimal-Statistik-Verfahren. Eine Rauschunterdrückungsregel berechnet einen Dämpfungsfaktor unter Verwendung des Rauschschätzwerts. Dieses Prinzip ist als Kurzzeit-Spektraldämpfung oder Spektral-Gewichtung bekannt, wie es beispielsweise in G. Schmid, "Single-channel noise suppression based on spectral weighting", Eurasip Newsletter 2004, bekannt ist. Signalverarbeitungsmethoden, die gemäß dem Prinzip der Kurzzeit-Spektraldämpfung (STSA) arbeiten, bestehen in der Spektralsubtraktion, der Wiener-Filterung und dem Ephraim-Malah-Algorithmus. Eine allgemeinere Formulierung des STSA-Ansatzes führt zu einem Signal-Subspace-Verfahren, das auch als Methode des reduzierten Rangs bekannt ist und in P. Hansen und S. Jensen, "Fir filter representation of reduced-rank noise reduction", IEEE TSP, 1998, beschrieben ist.

Prinzipiell können also alle Verfahren, die Sprache verstärken oder Nicht-Sprach-Komponenten unterdrücken, auf entgegengesetzte Art und Weise mit Blick auf ihre bekannte Verwendung eingesetzt werden, um Sprache zu unterdrücken bzw. um Nicht-Sprache zu verstärken. Das allgemeine Modell der Sprachverstärkung oder Rauschunterdrückung besteht darin, dass das Eingangssignal eine Mischung aus erwünschtem Signal (Sprache) und dem Hintergrundrauschen (Nicht-Sprache) ist. Eine Unterdrückung der Sprache wird z. B. durch Invertieren der Dämpfungsfaktoren in einem STSAbasierten Verfahren oder durch Austauschen der Definition des erwünschten Signals und des Hintergrundrauschens erreicht.

Eine wichtige Anforderung bei der Sprachunterdrückung besteht jedoch darin, dass im Hinblick auf den Kontext des Hochmischens das resultierende Audiosignal als Audiosignal hoher Audioqualität wahrgenommen wird. Es ist bekannt, dass Sprachverbesserungsverfahren und Rauschreduktionsverfahren hörbare Artefakte in das Ausgangssignal einführen. Ein Beispiel eines solchen Artefakts wird als Musikrauschen oder Musiktöne bekannt und resultiert aus einer fehlerhaften Schätzung von Rauschböden (noise floors) und schwankenden Subband-Dämpfungsfaktoren.

Alternativ können auch blinde Quellentrennverfahren eingesetzt werden, um die Sprachsignalanteile von dem Umgebungssignal zu separieren und beide anschließend getrennt zu manipulieren.

Für die spezielle Anforderung nach der Erzeugung hochqualitativer Audiosignale werden jedoch bestimmte nachfolgend dargelegte Verfahren aufgrund der Tatsache, dass sie im Vergleich zu anderen Verfahren wesentlich besser abschneiden, bevorzugt. Ein Verfahren besteht in der Breitbanddämpfung, wie sie in Fig. 3 bei 20 angedeutet ist. Das Audiosignal wird zu den Zeitabschnitten, wo Sprache vorhanden ist, gedämpft. Spezielle Verstärkungsfaktoren liegen im Bereich zwischen -12 dB und -3 dB, wobei eine bevorzugte Dämpfung bei 6 dB liegt. Da andere Signalkomponenten/anteile genauso unterdrückt werden, könnte man meinen, dass der gesamte Verlust an Audiosignalenergie deutlich wahrgenommen wird. Es hat sich jedoch herausgestellt, dass dieser Effekt nicht störend ist, da sich der Benutzer ohnehin besonders auf die vorderen Lautsprecher L, C, R konzentriert, wenn eine Sprachsequenz beginnt, so dass der Benutzer die Energieabnahme der hinteren Kanäle bzw. des Umgebungssignals, dann, wenn er sich gerade auf ein Sprachsignal konzentriert, nicht wahrnehmen wird. Dies wird insbesondere durch den weiteren typischen Effekt verstärkt, dass der Pegel des Audiosignals ohnehin aufgrund einer einsetzenden Sprache zunimmt. Durch Einführen einer Dämpfung im Bereich zwischen -12 dB und 3 dB wird die Dämpfung nicht als störend wahrgenommen. Stattdessen empfindet es der Benutzer wesentlich angenehmer, dass aufgrund der Unterdrückung von Sprachkomponenten in den hinteren Kanälen ein Effekt erreicht wird, der dazu führt, dass für den Benutzer die Sprachkomponenten ausschließlich in den vorderen Kanälen positioniert sind.

Ein alternatives Verfahren, das ebenfalls in Fig. 3 bei 20 angedeutet wird, besteht in einer Hochpassfilterung. Das Audiosignal wird dort, wo Sprache vorhanden ist, einer Hochpassfilterung unterzogen, wobei eine Grenzfrequenz im Bereich zwischen 600 Hz und 3.000 Hz liegt. Die Einstellung der Grenzfrequenz ergibt sich aus der Signalcharakteristik von Sprache im Hinblick auf die vorliegenden Erfindung. Das Langzeit-Leistungsspektrum eines Sprachsignals konzentriert sich auf einen Bereich unter 2,5 kHz. Der bevorzugte Bereich der Grundfrequenz von tonaler Sprache (voiced speech) liegt im Bereich zwischen 75 Hz und 330 Hz. Ein Bereich zwischen 60 Hz und 250 Hz ergibt sich für männliche Erwachsene. Mittelwerte liegen bei 120 Hz für männliche Sprecher und 215 Hz für weibliche Sprecherinnen. Aufgrund der Resonanzen im Vokaltrakt werden bestimmte Signalfrequenzen verstärkt. Die entsprechenden Peaks in dem Spektrum werden auch als Formant-Frequenzen oder einfach als Formanten bezeichnet. Typischerweise existieren etwa drei signifikante Formanten unter 3.500 Hz. Folglich zeigt die Sprache eine 1/F-Natur, d. h. die spektrale Energie nimmt mit zunehmender Frequenz ab. Daher können Sprachkomponenten zu Zwecken der vorliegenden Erfindung gut durch eine Hochpassfilterung mit dem angegebenen Grenzfrequenzbereich gefiltert werden.

Eine weitere bevorzugte Implementierung besteht in der Sinus-Signal-Modellierung, die anhand von Fig. 4 dargestellt wird. So wird in einem ersten Schritt 40 die Grundwelle einer Sprache detektiert, wobei diese Detektion im Sprachdetektor 18 oder aber, wie es in Fig. 6e gezeigt ist, in dem Sprachanalysator 30 stattfinden kann. Hierauf wird in einem Schritt 41 eine Untersuchung durchgeführt, um die zu der Grundwelle gehörenden Oberwellen herauszufinden. Diese Funktionalität kann im Sprachdetektor/Sprachanalysator oder auch sogar bereits im Umgebungssignalmodifizierer durchgeführt werden. Hierauf wird für das Umgebungssignal ein Spektrogramm berechnet, und zwar auf der Basis einer blockweise ausgeführten Hin-Transformation, wie es bei 42 dargelegt ist. Hierauf wird die eigentliche Sprachunterdrückung in einem Schritt 43 durchgeführt, in dem die Grundwelle und die Oberwellen im Spektrogramm gedämpft werden. In einem Schritt 44 wird dann das modifizierte Umgebungssignal, in dem die Grundwelle und die Oberwellen gedämpft oder eliminiert sind, wieder einer Rücktransformation unterzogen, um das modifizierte Umgebungssignal oder das modifizierte Eingangssignal zu erreichen.

Diese sinusartige Signalmodellierung wird oft für die Tonsynthese, die Audiocodierung, die Quellentrennung, die Tonmanipulation und zur Rauschunterdrückung eingesetzt. Hier wird ein Signal als Zusammensetzung aus Sinuswellen mit zeitlich variierenden Amplituden und Frequenzen dargestellt. Tonale Sprachsignalkomponenten werden manipuliert, indem die Partialtöne, d. h. die Grundwelle und deren Harmonische (Oberwellen), identifiziert und modifiziert werden.

Die Partialtöne werden mittels eines Partialton-Finders identifiziert, wie es bei 41 dargelegt ist. Typischerweise wird das Partialton-Finden in der Zeit/Frequenz-Domäne durchgeführt. Ein Spektrogramm wird mittels einer Kurzzeit-Fourier-Transformation, wie es bei 42 angedeutet ist, durchgeführt. Lokale Maxima in jedem Spektrum des Spektrogramms werden detektiert und Trajektorien durch lokale Maxima benachbarter Spektren bestimmt. Eine Schätzung der Grundfrequenz kann den Spitzen-Such-Prozess (Peak Picking) unterstützen, wobei diese Abschätzung der Grundfrequenz bei 40 durchgeführt wird. Eine Sinussignaldarstellung wird dann aus den Trajektorien erreicht. Es sei darauf hingewiesen, dass also die Reihenfolge zwischen dem Schritt 40, 41 und dem Schritt 42 auch variiert werden kann, so dass zunächst eine Hin-Transformation 42 ausgeführt wird, die im Sprachanalysator 30 von Fig. 6d erfolgt.

Verschiedene Erweiterungen der Ableitung einer Sinussignaldarstellung wurden vorgeschlagen. Ein Multi-Auflösungs-Verarbeitungs-Lösungsansatz zur Rauschreduktion ist in D. Andersen und M. Clements, "Audio signal noise reduction using multi-resolution sinusoidal modeling", Proceedings of ICASSP 1999, dargestellt. Ein iterativer Prozess für das Ableiten der Sinusdarstellung wurde in J. Jensen und J. Hansen, "Speech enhancement using a constrained iterative sinusoidal model", IEEE TSAP 2001, vorgestellt.

Unter Verwendung der sinusförmigen Signaldarstellung wird ein verbessertes Sprachsignal durch Verstärken der Sinuskomponente erhalten. Die erfindungsgemäße Sprachunterdrückung möchte jedoch genau das Gegenteil erreichen, nämlich die Partialtöne unterdrücken, wobei die Partialtöne die Grundwelle und deren Harmonische umfassen, und zwar für ein Sprachsegment mit tonaler Sprache. Typischerweise sind die Sprachkomponenten mit hoher Energie tonal. So wird eine Sprache bei einem Pegel von 60 - 75 dB für Vokale und etwa 20 - 30 dB niedriger für Konsonanten gesprochen. Für tonale Sprache (Vokale) ist die Erregung ein periodisches pulsartiges Signal. Das Erregungssignal wird durch den Vokaltrakt gefiltert. Folglich ist nahezu die gesamte Energie eines tonalen Sprachsegments in der Grundwelle und ihren Harmonischen konzentriert. Durch Unterdrückung dieser Partialtöne werden die Sprachkomponenten signifikant unterdrückt.

Eine weitere Art und Weise, um eine Sprachunterdrückung zu erreichen, ist in Fig. 7 und Fig. 8 dargestellt. Fig. 7 und Fig. 8 erläutern das Grundprinzip der Kurzzeit-Spektraldämpfung oder Spektralgewichtung. Hier wird zunächst das Leistungsdichtespektrum des Hintergrundrauschens geschätzt. Das dargestellte Verfahren schätzt die Menge an Sprache, die in einer Zeit/Frequenz-Kachel enthalten ist, unter Verwendung von so genannten Low-Level-Merkmalen, die ein Maß für die "Sprachartigkeit" eines Signals in einem bestimmten Frequenzabschnitt geben. Low-Level-Features bzw. Merkmale niederer Ebene sind Merkmale mit niedrigem Niveau bezüglich der Interpretation ihrer Bedeutung und des Aufwands ihrer Berechnung.

Das Audiosignal wird in eine Anzahl von Frequenzbändern mittels einer Filterbank oder einer Kurzzeit-FourierTransformation zerlegt, die in Fig. 7 bei 70 dargestellt ist. Hierauf werden, wie es bei 71a und 71b beispielhaft dargestellt ist, zeitlich variierende Verstärkungsfaktoren für alle Subbänder aus solchen Merkmalen niederer Ebenen (Low-Level-Features) berechnet, um Subbandsignale proportional zu der Menge an Sprache, die sie enthalten, zu dämpfen. Geeignete Merkmale auf niedriger Ebene sind das spektrale Flachheitmaß (SFM; SFM = spectral flatness measure) und die 4-Hz-Modulationsenergie (4HzME). Das SFM misst den Grad an Tonalität eines Audiosignals und ergibt sich für ein Band aus dem Quotienten des geometrischen Mittelwerts aller Spektralwerte in einem Band und des arithmetischen Mittelwerts der Spektralkomponenten in dem Band. Das 4HzME wird dadurch motiviert, dass Sprache einen charakteristischen Energiemodulations-Peak bei etwa 4 Hz hat, was der mittleren Silbenrate eines Sprechers entspricht.

Fig. 8 zeigt eine detailliertere Darstellung des Verstärkungsberechnungsblocks 71a und 71b von Fig. 7. Es wird auf der Basis eines Subbands xᵢ eine Mehrzahl von verschiedenen Low-Level-Features, also LLF1, ..., LLFn berechnet. Diese Features werden dann in einem Kombinierer 80 kombiniert, um zu einem Verstärkungsfaktor gᵢ für ein Subband zu kommen.

Es sei darauf hingewiesen, dass je nach Implementierung nicht unbedingt Merkmale niedriger Ordnung, sondern jegliche Merkmale verwendet werden können, wie beispielsweise auch Energiemerkmale etc., die dann gemäß der Implementierung von Fig. 8 in einem Kombinierer miteinander kombiniert werden können, um zu einem quantitativen Verstärkungsfaktor gᵢ zu kommen, derart, dass jedes Band (zu jedem Zeitpunkt) variabel gedämpft wird, um eine Sprachunterdrückung zu erreichen.

Abhängig von den Gegebenheiten kann das erfindungsgemäße Verfahren in Hardware oder in Software implementiert werden. Die Implementierung kann auf einem digitalen Speichermedium, insbesondere einer Diskette oder CD mit elektronisch auslesbaren Steuersignalen erfolgen, die so mit einem programmierbaren Computersystem zusammenwirken können, dass das Verfahren ausgeführt wird. Allgemein besteht die Erfindung somit auch in einem Computer-Programm-Produkt mit einem auf einem maschinenlesbaren Träger gespeicherten Programmcode zur Durchführung des erfindungsgemäßen Verfahrens, wenn das Computer-Programm-Produkt auf einem Rechner abläuft. In anderen Worten ausgedrückt, kann die Erfindung somit als ein Computer-Programm mit einem Programmcode zur Durchführung des Verfahrens realisiert werden, wenn das Computer-Programm auf einem Computer abläuft.

## Patentansprüche

1. Vorrichtung zum Erzeugen eines Multikanalsignals (10) mit einer Anzahl von Ausgangskanalsignalen, die größer als eine Anzahl von Eingangskanalsignalen eines Eingangssignals (12) ist, wobei die Anzahl von Eingangskanalsignalen gleich 1 oder größer ist, mit folgenden Merkmalen:
einem Hochmischer (14) zum Hochmischen des Eingangssignals, das einen Sprachanteil aufweist, um wenigstens ein Direktkanalsignal und wenigstens ein Umgebungskanalsignal mit einem Sprachanteil zu liefern;
einem Sprachdetektor (18) zum Detektieren eines Abschnitts des Eingangssignals, des Direktkanalsignals oder des Umgebungskanalsignals, in dem der Sprachanteil auftritt; und
einem Signalmodifizierer (20) zum Modifizieren eines Abschnitts des Umgebungskanalsignals, der dem Abschnitt entspricht, der von dem Sprachdetektor (18) detektiert wurde, um ein modifiziertes Umgebungskanalsignal zu erhalten, in dem der Sprachanteil gedämpft oder eliminiert ist, wobei der Abschnitt in dem Direktkanalsignal weniger oder nicht gedämpft ist; und
einer Lautsprechersignalausgabeeinrichtung (22) zum Ausgeben von Lautsprechersignalen in einem Wiedergabeschema unter Verwendung des Direktkanals und des modifizierten Umgebungskanalsignals, wobei die Lautsprechersignale die Ausgangskanalsignale sind.

2. Vorrichtung gemäß Anspruch 1, bei der die Lautsprechersignalausgabeeinrichtung (22) ausgebildet ist, um nach einem Direkt/Umgebungs-Schema zu arbeiten, bei dem jeder Direktkanal auf einen eigenen Lautsprecher abbildbar ist, und jedes Umgebungskanalsignal auf einen eigenen Lautsprecher abbildbar ist, wobei die Lautsprechersignalausgabeeinrichtung (22) ausgebildet ist, um auf Lautsprechersignale für Lautsprecher hinter einem Zuhörer in dem Wiedergabeschema lediglich das Umgebungskanalsignal und nicht den Direktkanal abzubilden.

3. Vorrichtung gemäß Anspruch 1, bei der die Lautsprechersignalausgabeeinrichtung (22) ausgebildet ist, um nach einem In-Band-Schema zu arbeiten, bei dem jeder Direktkanalsignal auf einen oder mehrere Lautsprecher abhängig von seiner Position abbildbar ist, und bei dem die Lautsprechersignalausgabeeinrichtung (22) ausgebildet ist, um das Umgebungskanalsignal und den Direktkanal oder einen Anteil des Umgebungskanalsignals oder des Direktkanals, welche für einen Lautsprecher bestimmt sind, zu addieren, um ein Lautsprecher-Ausgabesignal für den Lautsprecher zu erhalten.

4. Vorrichtung gemäß einem der vorhergehenden Ansprüche, bei der die Lautsprechersignalausgabeeinrichtung ausgebildet ist, um Lautsprechersignale für wenigstens drei Kanäle zu liefern, die in dem Wiedergabeschema vor einem Hörer platzierbar sind, und um wenigstens zwei Kanäle zu erzeugen, die in dem Wiedergabeschema hinter dem Hörer platzierbar sind.

5. Vorrichtung gemäß einem der vorhergehenden Ansprüche,
bei der der Sprachdetektor (18) ausgebildet ist, um zeitlich blockweise zu arbeiten, und um jeden zeitlichen Block bandweise frequenzselektiv zu analysieren, um ein frequenzmäßiges Band für einen zeitlichen Block zu detektieren, und
bei dem der Signalmodifizierer (20) ausgebildet ist, um ein frequenzmäßiges Band in einem solchen zeitlichen Block des Umgebungskanalsignals zu modifizieren, das dem Band entspricht, das von dem Sprachdetektor (18) detektiert worden ist.

6. Vorrichtung gemäß einem der vorhergehenden Ansprüche,
bei der der Signalmodifizierer ausgebildet ist, um das Umgebungskanalsignal oder Teile des Umgebungskanalsignals in einem Zeitintervall zu dämpfen, das von dem Sprachdetektor (18) detektiert worden ist, und
wobei der Hochmischer (14) und die Lautsprechersignalausgabeeinrichtung (22) ausgebildet sind, um den wenigstens einen Direktkanal so zu erzeugen, dass derselbe zeitliche Abschnitt weniger oder nicht gedämpft wird, so dass der Direktkanal eine Sprachkomponente aufweist, die bei einer Wiedergabe stärker wahrnehmbar ist als eine Sprachkomponente in dem modifizierten Umgebungskanalsignal.

7. Vorrichtung gemäß einem der vorhergehenden Ansprüche, bei der der Signalmodifizierer (20) ausgebildet ist, um das wenigstens eine Umgebungskanalsignal dann einer Hochpassfilterung zu unterziehen, wenn der Sprachdetektor (18) einen zeitlichen Abschnitt detektiert hat, in dem ein Sprachanteil auftritt, wobei eine Grenzfrequenz des Hochpassfilters zwischen 400 Hz und 3.500 Hz liegt.

8. Vorrichtung gemäß einem der vorhergehenden Ansprüche,
bei der der Sprachdetektor (18) ausgebildet ist, um ein zeitliches Auftreten einer Sprachsignalkomponente zu detektieren, und
bei der der Signalmodifizierer (20) ausgebildet ist, um eine Grundfrequenz der Sprachsignalkomponente zu ermitteln, und
um Töne in dem Umgebungskanalsignal oder dem Eingangssignal bei der Grundfrequenz und den Oberwellen selektiv zu dämpfen (43), um das modifizierte Umgebungskanalsignal oder das modifizierte Eingangssignal zu erhalten.

9. Vorrichtung gemäß einem der vorhergehenden Ansprüche,
bei der der Sprachdetektor (18) ausgebildet ist, um pro Frequenzband ein Maß für einen Sprachgehalt zu ermitteln, und
bei der der Signalmodifizierer (20) ausgebildet ist, um ein entsprechendes Band des Umgebungskanalsignals gemäß dem Maß mit einem Dämpfungsfaktor zu dämpfen (72a, 72b), wobei ein höheres Maß in einem höheren Dämpfungsfaktor und ein niedrigeres Maß in einem niedrigeren Dämpfungsfaktor resultiert.

10. Vorrichtung gemäß Anspruch 9, bei der der Signalmodifizierer (20) folgende Merkmale aufweist:
einen Zeit-Frequenzbereichsumsetzer (70) zum Umsetzen des Umgebungssignals in eine spektrale Darstellung;
einen Dämpfer (72a, 72b) zum frequenzselektiven variablen Dämpfen der spektralen Darstellung; und
einen Frequenz-Zeitbereichsumsetzer (73) zum Umsetzen der variabel gedämpften spektralen Darstellung in dem Zeitbereich, um das modifizierte Umgebungskanalsignal zu erhalten.

11. Vorrichtung gemäß Anspruch 9 oder 10, bei der der Sprachdetektor (18) folgende Merkmale aufweist:
einen Zeit-Frequenzbereichsumsetzer (42) zum Liefern einer spektralen Darstellung eines Analysesignals;
eine Einrichtung zum Berechnen von einem oder mehreren Merkmalen (71a, 71b) pro Band des Analysesignals; und
eine Einrichtung (80) zum Berechnen eines Maßes für einen Sprachgehalt basierend auf einer Kombination des einen oder der mehreren Merkmale pro Band.

12. Vorrichtung gemäß Anspruch 11, bei der der Signalmodifizierer (20) ausgebildet ist, um als Merkmale ein spektrales Flachheitsmaß (SFM) oder eine 4-Hz-Modulationsenergie (4HzME) zu berechnen.

13. Vorrichtung gemäß einem der vorhergehenden Ansprüche, bei der der Sprachdetektor (18) ausgebildet ist, um das Umgebungskanalsignal (18c) zu analysieren, und bei der der Signalmodifizierer (20) ausgebildet ist, um das Umgebungskanalsignal (16) zu modifizieren.

14. Vorrichtung gemäß einem der Ansprüche 1 bis 12, bei der der Sprachdetektor (18) ausgebildet ist, um das Eingangssignal (18a) zu analysieren, und bei der der Signalmodifizierer (20) ausgebildet ist, um das Umgebungskanalsignal (16) basierend auf Steuerinformationen (18d) von dem Sprachdetektor (18) zu modifizieren.

15. Vorrichtung gemäß einem der Ansprüche 1 bis 12, bei der der Sprachdetektor (18) ausgebildet ist, um das Eingangssignal (18a) zu analysieren, und bei der der Signalmodifizierer (20) ausgebildet ist, um das Eingangssignal basierend auf Steuerinformationen (18d) von dem Sprachdetektor (18) zu modifizieren, und bei der der Hochmischer (14) einen Umgebungskanalextraktor aufweist, der ausgebildet ist, um auf der Basis des modifizierten Eingangssignals das modifizierte Umgebungskanalsignal (16') zu ermitteln, wobei der Hochmischer (14) ferner ausgebildet ist, um auf der Basis des Eingangssignals (12) am Eingang des Signalmodifizierers (20) das Direktkanalsignal (15) zu ermitteln.

16. Vorrichtung gemäß einem der Ansprüche 1 bis 12,
bei der der Sprachdetektor (18) ausgebildet ist, um das Eingangssignal (18a) zu analysieren, bei der ferner ein Sprachanalysator (30) vorgesehen ist, um das Eingangssignal einer Sprachanalyse zu unterziehen, und
bei der der Signalmodifizierer (20) ausgebildet ist, um das Umgebungskanalsignal (16) basierend auf Steuerinformationen (18d) von dem Sprachdetektor (18) und basierend auf Sprachanalyseinformationen (18e) von dem Sprachanalysator (30) zu modifizieren.

17. Vorrichtung gemäß einem der vorhergehenden Ansprüche, bei der der Hochmischer (14) als Matrix-Decodierer ausgebildet ist.

18. Vorrichtung gemäß einem der vorhergehenden Ansprüche, bei der der Hochmischer (14) als Blind-Hochmischer ausgebildet ist, der lediglich auf der Basis des Eingangssignals (12), aber ohne zusätzlich übertragene Hochmisch-Informationen das Direktkanalsignal (15), das Umgebungskanalsignal (16) erzeugt.

19. Vorrichtung gemäß einem der vorhergehenden Ansprüche,
bei der der Hochmischer (14) ausgebildet ist, um eine statistische Analyse des Eingangssignals (12) durchzuführen, um das Direktkanalsignal (15), das Umgebungskanalsignal (16) zu erzeugen.

20. Vorrichtung gemäß einem der vorhergehenden Ansprüche, bei der das Eingangssignal ein Monosignal mit einem Kanal ist und bei der das Ausgangsignal ein Multikanalsignal mit zwei oder mehr Kanalsignalen ist.

21. Vorrichtung gemäß einem der Ansprüche 1 bis 19, bei der der Hochmischer (14) ausgebildet ist, um als Eingangssignal ein Stereosignal mit zwei Stereokanalsignalen zu erhalten, und bei der der Hochmischer (14) ferner ausgebildet ist, um das Umgebungskanalsignal (16) auf der Basis einer Kreuzkorrelationsberechnung der Stereokanalsignale durchzuführen.

22. Verfahren zum Erzeugen eines Multikanalsignals (10) mit einer Anzahl von Ausgangskanalsignalen, die größer als eine Anzahl von Eingangskanalsignalen eines Eingangssignals (12) ist, wobei die Anzahl von Eingangskanalsignalen gleich 1 oder größer ist, mit folgenden Schritten:
Hochmischen (14) des Eingangssignals, um wenigstens einen Direktkanalsignal und wenigstens ein Umgebungskanalsignal zu liefern;
Detektieren (18) eines Abschnitts des Eingangssignals, des Direktkanalsignals oder des Umgebungskanalsignals, in dem ein Sprachanteil auftritt; und
Modifizieren (20) eines Abschnitts des Umgebungskanalsignals der dem Abschnitt entspricht, der im Schritt des Detektierens (18) detektiert wurde, um ein modifiziertes Umgebungskanalsignal zu erhalten, in dem der Sprachanteil gedämpft oder eliminiert ist, wobei der Abschnitt in dem Direktkanalsignal weniger oder nicht gedämpft ist; und
Ausgeben (22) von Lautsprechersignalen in einem Wiedergabeschema unter Verwendung des Direktkanals und des modifizierten Umgebungskanalsignals, wobei die Lautsprechersignale die Ausgangskanalsignale sind.

23. Computerprogramm mit einem Programmcode zum Ausführen des Verfahrens gemäß Patentanspruch 22, wenn der Programmcode auf einem Rechner abläuft.

## Claims

1. A device for generating a multi-channel signal (10) comprising a number of output channel signals greater than a number of input channel signals of an input signal (12), the number of input channel signals equaling one or greater, comprising:
an upmixer (14) for upmixing the input signal comprising a speech portion in order
to provide at least a direct channel signal and at least an ambience channel signal comprising a speech portion;
a speech detector (18) for detecting a section of the input signal, the direct channel signal or the ambience channel signal in which the speech portion occurs; and
a signal modifier (20) for modifying a section of the ambience channel signal which corresponds to that section having been detected by the speech detector (18) in order
to obtain a modified ambience channel signal in which the speech portion is attenuated or eliminated, the section in the direct channel signal being attenuated to a lesser extent or not at all; and
loudspeaker signal output means (22) for outputting loudspeaker signals in a reproduction scheme using the direct channel and the modified ambience channel signal, the loudspeaker signals being the output channel signals.

2. The device in accordance with claim 1, wherein the loudspeaker signal output means (22) is implemented to operate in accordance with a direct/ambience scheme in which each direct channel may be mapped to a loudspeaker of its own and every ambience channel signal may be mapped to a loudspeaker of its own, the loudspeaker signal output means (22) being implemented to map only the ambience channel signal, but not the direct channel, to loudspeaker signals for loudspeakers behind a listener in the reproduction scheme.

3. The device in accordance with claim 1, wherein the loudspeaker signal output means (22) is implemented to operate in accordance with an in-band scheme in which each direct channel signal may, depending on its position, be mapped to one or several loudspeakers, and wherein the loudspeaker signal output means (22) is implemented to add the ambience channel signal and the direct channel or a portion of the ambience channel signal or the direct channel determined for a loudspeaker in order to obtain a loudspeaker output signal for the loudspeaker.

4. The device in accordance with one of the preceding claims, wherein the loudspeaker signal output means is implemented to provide loudspeaker signals for at least three channels which may be placed in front of a listener in the reproduction scheme and to generate at least two channels which may be placed behind the listener in the reproduction scheme.

5. The device in accordance with one of the preceding claims,
wherein the speech detector (18) is implemented to operate temporally in a block-by-block manner and to analyze each temporal block band-by-band in a frequency-selective manner in order to detect a frequency band for a temporal block, and
wherein the signal modifier (20) is implemented to modify a frequency band in such a temporal block of the ambience channel signal which corresponds to that band having been detected by the speech detector (18).

6. The device in accordance with one of the preceding claims,
wherein the signal modifier is implemented to attenuate the ambience channel signal or parts of the ambience channel signal in a time interval which has been detected by the speech detector (18), and
wherein the upmixer (14) and the loudspeaker signal output means (22) are implemented to generate the at least one direct channel such that the same time interval is attenuated to a lesser extent or not at all, so that the direct channel comprises a speech component which, when reproduced, may be perceived stronger than a speech component in the modified ambience channel signal.

7. The device in accordance with one of the preceding claims, wherein the signal modifier (20) is implemented to subject the at least one ambience channel signal to high-pass filtering when the speech detector (18) has detected a time interval in which there is a speech portion, a cutoff frequency of the high-pass filter being between 400 Hz and 3,500 Hz.

8. The device in accordance with one of the preceding claims,
wherein the speech detector (18) is implemented to detect temporal occurrence of a speech signal component, and
wherein the signal modifier (20) is implemented to find out a fundamental frequency of the speech signal component, and
to attenuate (43) tones in the ambience channel signal or the input signal selectively at the fundamental frequency and the harmonics in order to obtain the modified ambience channel signal or the modified input signal.

9. The device in accordance with one of the preceding claims,
wherein the speech detector (18) is implemented to find out a measure of speech content per frequency band, and
wherein the signal modifier (20) is implemented to attenuate (72a, 72b) by an attenuation factor a corresponding band of the ambience channel signal in accordance with the measure, a higher measure resulting in a higher attenuation factor and a lower measure resulting in a lower attenuation factor.

10. The device in accordance with claim 9, wherein the signal modifier (20) comprises:
a time-frequency domain converter (70) for converting the ambience signal to a spectral representation;
an attenuator (72a, 72b) for frequency-selectively variably attenuating the spectral representation; and
a frequency-time domain converter (73) for converting the variably attenuated spectral representation in the time domain in order to obtain the modified ambience channel signal.

11. The device in accordance with claim 9 or 10, wherein the speech detector (18) comprises:
a time-frequency domain converter (42) for providing a spectral representation of an analysis signal;
means for calculating one or several features (71a, 71b) per band of the analysis signal; and
means (80) for calculating a measure of speech contents based on a combination of the one or the several features per band.

12. The device in accordance with claim 11, wherein the signal modifier (20) is implemented to calculate as features a spectral flatness measure (SFM) or a 4-Hz modulation energy (4HzME).

13. The device in accordance with one of the preceding claims, wherein the speech detector (18) is implemented to analyze the ambience channel signal (18c), and wherein the signal modifier (20) is implemented to modify the ambience channel signal (16).

14. The device in accordance with one of claims 1 to 12, wherein the speech detector (18) is implemented to analyze the input signal (18a), and wherein the signal modifier (20) is implemented to modify the ambience channel signal (16) based on control information (18d) from the speech detector (18).

15. The device in accordance with one of claims 1 to 12, wherein the speech detector (18) is implemented to analyze the input signal (18a), and wherein the signal modifier (20) is implemented to modify the input signal based on control information (18d) from the speech detector (18), and wherein the upmixer (14) comprises an ambience channel extractor which is implemented to find out the modified ambience channel signal (16') on the basis of the modified input signal, the upmixer (14) being additionally implemented to find out the direct channel signal (15) on the basis of the input signal (12) at the input of the signal modifier (20).

16. The device in accordance with one of claims 1 to 12,
wherein the speech detector (18) is implemented to analyze the input signal (18a), wherein additionally a speech analyzer (30) is provided for subjecting the input signal to speech analysis, and
wherein the signal modifier (20) is implemented to modify the ambience channel signal (16) based on control information (18d) from the speech detector (18) and based on speech analysis information (18e) from the speech analyzer (30).

17. The device in accordance with one of the preceding claims, wherein the upmixer (14) is implemented as a matrix decoder.

18. The device in accordance with one of the preceding claims, wherein the upmixer (14) is implemented as a blind upmixer which generates the direct channel signal (15), the ambience channel signal (16) only on the basis of the input signal (12), but without additionally transmitted upmix information.

19. The device in accordance with one of the preceding claims,
wherein the upmixer (14) is implemented to perform statistical analysis of the input signal (12) in order to generate the direct channel signal (15), the ambience channel signal (16).

20. The device in accordance with one of the preceding claims, wherein the input signal is a mono-signal comprising one channel, and wherein the output signal is a multi-channel signal comprising two or more channel signals.

21. The device in accordance with one of claims 1 to 19, wherein the upmixer (14) is implemented to obtain a stereo signal comprising two stereo channel signals as input signal, and wherein the upmixer (14) is additionally implemented to realize the ambience channel signal (16) on the basis of a cross-correlation calculation of the stereo channel signals.

22. A method for generating a multi-channel signal (10) comprising a number of output channel signals greater than a number of input channel signals of an input signal (12), the number of input channel signals equaling one or greater, comprising the steps of:
upmixing (14) the input signal to provide at least a direct channel signal and at least an ambience channel signal;
detecting (18) a section of the input signal, the direct channel signal or the ambience channel signal in which a speech portion occurs; and
modifying (20) a section of the ambience channel signal which corresponds to that section having been detected in the step of detecting (18) in order to obtain a modified ambience channel signal in which the speech portion is attenuated or
eliminated, the section in the direct channel signal being attenuated to a lesser extent or not at all; and
outputting (22) loudspeaker signals in a reproduction scheme using the direct channel and the modified ambience channel signal, the loudspeaker signals being the output channel signals.

23. A computer program comprising a program code for executing the method in accordance with claim 22, when the program code runs on a computer.

## Revendications

1. Dispositif pour générer un signal multicanal (10) avec un nombre de signaux de canal de sortie qui est supérieur à un nombre de signaux d'un canal d'entrée (12), le nombre de signaux de canal d'entrée étant égal à 1 ou supérieur, aux caractéristiques suivantes:
un mélangeur ascendant (14) destiné à mélanger vers le haut le signal d'entrée présentant une part vocale, pour fournir au moins un signal de canal direct et au moins un signal de canal d'environnement avec une part vocale;
un détecteur de parole (18) destiné à détecter un segment du signal d'entrée, du signal de canal direct ou du signal de canal ambiophonique dans lequel se présente la part vocale; et
un modificateur de signal (20) destiné à modifier un segment du signal ambiophonique correspondant au segment qui a été détecté par le détecteur de parole (18), pour obtenir un signal de canal ambiophonique modifié dans lequel la part vocale est atténuée ou éliminée, le segment dans le signal de canal direct étant moins ou pas atténué; et
un moyen de sortie de signal de haut-parleur (22) destiné à sortir des signaux de haut-parleur dans un schéma de reproduction à l'aide du canal direct et du signal de canal ambiophonique modifié, les signaux de haut-parleur étant les signaux de canal de sortie.

2. Dispositif selon la revendication 1, dans lequel le moyen de sortie de signal de haut-parleur (22) est réalisé pour fonctionner selon un schéma direct/ambiophonique dans lequel chaque canal direct peut être reproduit sur un haut-parleur propre, et chaque signal de canal ambiophonique peut être reproduit sur un haut-parleur propre, le moyen de sortie de signal de haut-parleur (22) étant réalisé pour reproduire sur des signaux de haut-parleur pour des haut-parleurs derrière un auditeur dans le schéma de reproduction uniquement le signal de canal ambiophonique et non pas le canal direct.

3. Dispositif selon la revendication 1, dans lequel le moyen de sortie de signal de haut-parleur (22) est réalisé pour fonctionner selon un schéma en bande dans lequel chaque signal de canal direct peut être reproduit sur un ou plusieurs haut-parleurs en fonction de sa position, et dans lequel le moyen de sortie de signal de haut-parleur (22) est réalisé pour additionner le signal de canal ambiophonique et le canal direct ou une part du signal de canal ambiophonique ou du canal direct qui sont destinés à un haut-parleur, pour obtenir un signal de sortie de haut-parleur pour le haut-parleur.

4. Dispositif selon l'une des revendications précédentes, dans lequel le moyen de sortie de signal de haut-parleur est réalisé pour fournir des signaux de haut-parleur pour au moins trois canaux pouvant être placés dans le schéma de reproduction devant un auditeur, et pour générer au moins deux canaux pouvant être placés dans le schéma de reproduction derrière l'auditeur.

5. Dispositif selon l'une des revendications précédentes,
dans lequel le détecteur de parole (18) est réalisé pour fonctionner par bloc dans le temps, et pour analyser chaque bloc dans le temps de manière sélective en fréquence par bande, pour détecter une bande par fréquence pour un bloc dans le temps, et
dans lequel le modificateur de signal (20) est réalisé pour modifier une bande par fréquence dans un bloc dans le temps du signal de canal ambiophonique correspondant à la bande qui a été détectée par le détecteur de parole (18).

6. Dispositif selon l'une des revendications précédentes,
dans lequel le modificateur de signal est réalisé pour atténuer le signal de canal ambiophonique ou des parties du signal de canal ambiophonique dans un intervalle de temps qui a été détecté par le détecteur de parole (18), et
le mélangeur ascendant (14) et le moyen de sortie de signal de haut-parleur (22) étant réalisés pour générer au moins un canal direct de sorte que le même segment dans le temps soit moins atténué ou ne soit pas atténué, de sorte que le canal direct présente une composante vocale qui est plus fortement perceptible lors d'une reproduction qu'une composante vocale dans le signal de canal ambiophonique modifié.

7. Dispositif selon l'une des revendications précédentes, dans lequel le modificateur de signal (20) est réalisé pour soumettre l'au moins un signal de canal ambiophonique à une filtration passe-haut lorsque le détecteur de parole (18) a détecté un segment dans le temps dans lequel se présente une part vocale, une limite de fréquence du filtre passe-haut étant comprise entre 400 Hz et 3.500 Hz.

8. Dispositif selon l'une des revendications précédentes,
dans lequel le détecteur de parole (18) est réalisé pour détecter une occurrence dans le temps d'une composante de signal vocal, et
dans lequel le modificateur de signal (20) est réalisé pour déterminer une fréquence de base de la composante de signal vocal, et
pour atténuer (43) sélectivement des sons dans le signal de canal ambiophonique ou le signal d'entrée à la fréquence de base et les harmoniques, pour obtenir le signal de canal ambiophonique ou le signal d'entrée modifié.

9. Dispositif selon l'une des revendications précédentes,
dans lequel le détecteur de parole (18) est réalisé pour déterminer par bande de fréquences une mesure d'un contenu vocal, et
dans lequel le modificateur de signal (20) est réalisé pour atténuer d'un facteur d'atténuation (72a, 72b) une bande correspondante du signal de canal ambiophonique selon la mesure, une mesure supérieure résultant en un facteur d'atténuation supérieur et une mesure inférieure résultant en un facteur d'atténuation inférieur.

10. Dispositif selon la revendication 9, dans lequel le modificateur de signal (20) présente les caractéristiques suivantes:
un convertisseur de domaine temporel-fréquentiel (70) destiné à convertir le signal ambiophonique en une représentation spectrale;
un atténuateur (72a, 72b) destiné à atténuer la représentation spectrale de manière variable sélective en fréquence; et
un convertisseur de domaine fréquentiel-temporel (73) destiné à convertir la représentation spectrale atténuée de manière variable au domaine temporel, pour obtenir le signal de canal ambiophonique modifié.

11. Dispositif selon la revendication 9 ou 10, dans lequel le détecteur de parole (18) présente les caractéristiques suivantes:
un convertisseur de domaine temporel-fréquentiel (42) destiné à fournir une représentation spectrale d'un signal d'analyse;
un moyen pour calculer une ou plusieurs caractéristiques (71a, 71b) par bande du signal d'analyse; et
un moyen (80) pour calculer une mesure d'un contenu vocal sur base d'une combinaison de l'une ou des plusieurs caractéristiques par bande.

12. Dispositif selon la revendication 11, dans lequel le modificateur de signal (20) est réalisé pour calculer comme caractéristiques une mesure de planéité spectrale (SFM) ou une énergie de modulation de 4 Hz (4HzME).

13. Dispositif selon l'une des revendications précédentes, dans lequel le détecteur de parole (18) est réalisé pour analyser le signal de canal ambiophonique (18c), et dans lequel le modificateur de signal (20) est réalisé pour modifier le signal de canal ambiophonique (16).

14. Dispositif selon l'une des revendications 1 à 12, dans lequel le détecteur de parole (18) est réalisé pour analyser le signal d'entrée (18a), et dans lequel le modificateur de signal (20) est réalisé pour modifier le signal de canal ambiophonique (16) sur base des informations de commande (18d) du détecteur de parole (18).

15. Dispositif selon l'une des revendications 1 à 12, dans lequel le détecteur de parole (18) est réalisé pour analyser le signal d'entrée (18a), et dans lequel le modificateur de signal (20) est réalisé pour modifier le signal d'entrée sur base des informations de commande (18d) du détecteur de parole (18), et dans lequel le mélangeur ascendant (14) présente un extracteur de canal ambiophonique qui est réalisé pour déterminer, sur base du signal d'entrée modifié, le signal de canal ambiophonique modifié (16'), le mélangeur ascendant (14) étant par ailleurs réalisé pour déterminer, sur base du signal d'entrée (12) à l'entrée du modificateur de signal (20), le signal de canal direct (15).

16. Dispositif selon l'une des revendications 1 à 12,
dans lequel le détecteur de parole (18) est réalisé pour analyser le signal d'entrée (18a), dans lequel est par ailleurs prévu un analyseur de parole (30), pour soumettre le signal d'entrée à une analyse de parole, et
dans lequel le modificateur de signal (20) est réalisé pour modifier le signal de canal ambiophonique (16) sur base des informations de commande (18d) du détecteur de parole (18) et sur base des informations d'analyse de parole (18e) de l'analyseur de parole (30).

17. Dispositif selon l'une des revendications précédentes, dans lequel le mélangeur ascendant (14) est réalisé sous forme de décodeur matriciel.

18. Dispositif selon l'une des revendications précédentes, dans lequel le mélangeur ascendant (14) est réalisé sous forme de mélangeur ascendant aveugle qui génère, uniquement sur base du signal d'entrée (12), mais sans informations de mélange ascendant transmises additionnelles, le signal de canal direct (15), le signal de canal ambiophonique (16).

19. Dispositif selon l'une des revendications précédentes,
dans lequel le mélangeur ascendant (14) est réalisé pour effectuer une analyse statistique du signal d'entrée (12), pour générer le signal de canal direct (15), le signal de canal ambiophonique (16).

20. Dispositif selon l'une des revendications précédentes, dans lequel le signal d'entrée est un signal mono avec un canal et dans lequel le signal de sortie est un signal multicanal avec deux ou plusieurs signaux de canal.

21. Dispositif selon l'une des revendications 1 à 19, dans lequel le mélangeur ascendant (14) est réalisé pour obtenir, comme signal d'entrée, un signal stéréo avec deux signaux de canal stéréo, et dans lequel le mélangeur ascendant (14) est par ailleurs réalisé pour réaliser le signal de canal ambiophonique (16) sur base d'un calcul de corrélation croisée des signaux de canal stéréo.

22. Procédé pour générer un signal multicanal (10) avec un nombre de signaux de canal de sortie qui est supérieur à un nombre de signaux de canal d'entrée d'un signal d'entrée (12), le nombre de signaux de canal d'entrée étant égal à 1 ou supérieur, aux étapes suivantes consistant à:
mélanger vers le haut (14) le signal d'entrée, pour fournir au moins un signal de canal direct et au moins un signal de canal ambiophonique;
détecter (18) un segment du signal d'entrée, du signal de canal direct ou du signal de canal ambiophonique, dans lequel se présente une part vocale; et
modifier (20) un segment du signal de canal ambiophonique correspondant au segment qui a été détecté à l'étape consistant à détecter (18), pour obtenir un signal de canal ambiophonique modifié dans lequel la part vocale est atténuée ou éliminée, le segment dans le signal de canal direct étant moins atténué ou pas atténué; et
sortir (22) des signaux de haut-parleur dans un schéma de reproduction à l'aide du canal direct et du signal de canal ambiophonique modifié, les signaux de haut-parleur étant les signaux de canal de sortie.

23. Programme avec un code de programme pour réaliser le procédé selon la revendication 22 lorsque le code de programme est exécuté sur un ordinateur.
